# EUROPÄISCHE PATENTSCHRIFT

(11) **EP 2 468 603 B1**
(45) Veröffentlichungstag und Bekanntmachung des Hinweises auf die Patenterteilung: **06.09.2017**
(21) Anmeldenummer: 11450147.1
(22) Anmeldetag: 02.12.2011
(51) Int. Cl.: B61L 5/18, B66B 9/02, B66B 9/04

(54) **Anordnung bei Signalanlagen mit einem Signalmast**
Assembly for signal assemblies with a signal mast
Agencement dans des installations de signaux dotées d'un mât de signalisation

(30) Priorität: 21.12.2010 AT 21082010
(43) Veröffentlichungstag der Anmeldung: 27.06.2012
(73) Patentinhaber: Ing. Karl u. Albert Kruch GmbH & Co. KG, 1230 Wien (AT)
(72) Erfinder: Röhl, Hans Heinrich, 1120 Wien (AT)
(74) Vertreter: Rippel, Andreas

(56) Entgegenhaltungen:
- US-A1- 2006 251 454
- US-B1- 7 232 009

## Beschreibung

Die Erfindung bezieht sich auf eine Anordnung bei Signalanlagen mit einem Signalmast und einer Mastkletterbühne mit einer Umwehrung.
In Eisenbahnanlagen müssen die von den Signalmasten getragenen Signale immer wieder gewartet werden, was große Schwierigkeiten mit sich bringt. Um die in verhältnismäßig großer Höhe angebrachten Signale erreichen zu können, sind vielfach die Signalmasten leiterartig ausgebildet, wobei jedoch die für Leitern bestehenden Sicherheitsvorschriften nicht eingehalten werden können. Fest am Signalmast angeordnete Leiterkörbe können in den meisten Fällen nicht angebracht werden, weil sie nicht in das Lichtraumprofil der Bahn passen.

In der US 2006/0251454 A1 ist ein Signalmast mit einer Mastkletterbühne beschrieben, welche nur über Leitern erreichbar ist.
Die US 7 232 009 B1 zeigt einen Lift zur Wartung von Telefonanlagen, der durch einen Kettentrieb angetrieben wird. Ein solcher Antrieb ist äußerst wartungsintensiv.
Die Erfindung hat es sich zum Ziel gesetzt, eine Anordnung bei Eisenbahnsignalanlagen mit einem Signalmast und einer Mastkletterbühne zu schaffen, die eine hohe Sicherheit bei der Wartung der Signale bietet und die überdies ohne größere Schwierigkeiten auf den bestehenden Anlagen verwirklicht werden kann.

Erreicht werden diese Ziele durch die Merkmale des Anspruches 1, wobei die Mastkletterbühne über Rollen am Signalmast abgestützt ist und ein hydraulischer Antrieb einen Hydraulikzylinder aufweist, in dem eine Kolbenstange geführt ist, an deren oberem Ende eine Umlenkrolle angeordnet ist, über das eine Kette geführt ist, deren freies Ende an der Mastkletterbühne angreift.

Bei der erfindungsgemäßen Anordnung kann die Bedienungsperson die Mastkletterbühne in Bodennähe betreten und dann bis in Höhe der jeweils zu wartenden Signale fahren. Es sind keine Leitern zu besteigen, und die Umwehrung der Mastkletterbühne sichert die Bedienungsperson. Es ist überdies möglich, vorhandene Eisenbahnsignalanlagen mit einer erfindungsgemäßen Anordnung nachzurüsten.

Damit der Aufzugsmast nicht in das Lichtraumprofil hinein ragt, sind erfindungsgemäß Signalmast und Aufzugsmast in Gleisrichtung hintereinander angeordnet.

In Fällen, in denen auf das Lichtraumprofil zu achten ist, ist nach einem weiteren Merkmal der Erfindung die Mastkletterbühne mit ihrer Umwehrung zusammenklappbar ausgebildet. Bei Nichtbenutzung kann daher die Mastkletterbühne mit ihrer Umwehrung soweit zusammengeklappt werden, dass sie nicht in das Lichtraumprofil hineinragt.

Die Verankerung des Aufzugsmastes kann getrennt vom Signalmast ausgebildet sein. Im Rahmen der Erfindung ist es jedoch möglich, dass der Aufzugsmast an einem Ende einer Lagerstrebe abgestützt ist, deren anderes Ende mit dem Fundament des Signalmastes verbunden ist.

Nachstehend ist die Erfindung anhand eines in den Zeichnungen dargestellten Ausführungsbeispieles näher beschrieben, ohne auf dieses Beispiel beschränkt zu sein. Dabei zeigen:
- Fig. 1: eine erfindungsgemäße Anordnung in schaubildlicher Ansicht;
- Fig. 2: den unteren Teil der Anordnung nach Fig. 1 in Ansicht;
- Fig. 3: eine Aufsicht auf die Befestigung des Aufzugsmastes;
- Fig. 4: den oberen Teil einer erfindungsgemäßen Anordnung, wobei der Signalmast und der Aufzugsmast durch eine Kopplungsbrücke miteinander verbunden sind.

Gemäß den Fig. 1 und 2 sind auf einem Signalmast 1 Signale 2 angeordnet. In Gleisrichtung hinter den Signalen 2 befindet sich ein Aufzugsmast 3, an dem eine Mastkletterbühne bewegbar ist. Die Mastkletterbühne 4 weist ein U-förmiges Traggestell 5 auf, das einerseits über eine Konsole 6 am Aufzugsmast 3, andererseits über Rollen 7 am Signalmast 1 geführt ist. Die Mastkletterbühne 4 besitzt einen Boden 8 sowie eine Umwehrung 9. Sowohl der Boden 8 als auch die Umwehrung 9 sind zusammenklappbar ausgebildet, wie aus den Fig. 1 und 2 ersichtlich ist.

Parallel zum Aufzugsmast 3 ist ein Hydraulikzylinder 10 angeordnet, in dem ein mit einer Kolbenstange 11 versehener Kolben geführt ist. Am oberen Ende der Kolbenstange 11 befindet sich eine Umlenkrolle 12, über das eine Kette 13 geführt ist, deren freies Ende an der Konsole 6 angreift. Das andere Ende der Kette 13 ist am Hydraulikzylinder 10 befestigt.

Der Aufzugsmast 3 ist an einem Ende von Lagerstreben 14 befestigt, deren anderes Ende mit dem Fundament 15 des Signalmastes 1 verbunden ist. Dies ist insbesondere in Fig. 3 näher dargestellt.

Durch eine nicht gezeigte Steuereinrichtung kann die Mastkletterbühne 4 mittels der Hydraulikeinrichtung 10, 11 sowie der über die Umlenkrolle 12 geführten Kette 13 gesteuert verfahren und in jeder gewünschten Stellung angehalten werden. Es können damit auch in verschiedenen Höhenlagen angeordnete Signale 2 durch den auf der Mastkletterbühne 4 stehenden Bedienungsmann leicht erreicht werden.

In der in Fig. 2 dargestellten Ruhestellung wird die Mastkletterbühne 4 samt ihrer Umwehrung 9 zusammengeklappt, sodass sie nicht in das Lichtraumprofil hineinragt.

In Fig. 4 ist dargestellt, dass der Signalmast 1 und der Aufzugsmast 3 durch eine Kopplungsbrücke 16 miteinander verbunden sind. Dadurch wird der Signalmast 1 stabilisiert, was insbesondere bei hohen Geschwindigkeiten der auf den Gleisen fahrenden Zügen notwendig ist.

## Patentansprüche

1. Anordnung bei Eisenbahnsignalanlagen mit einem Signalmast (1) und einer Mastkletterbühne (4) mit einer Umwehrung (9), **dadurch gekennzeichnet, dass** die Mastkletterbühne (4) über Rollen (7) am Signalmast (1) abgestützt ist und ein hydraulischer Antrieb einen Hydraulikzylinder (10) aufweist, in dem eine Kolbenstange (11) geführt ist, an deren oberem Ende eine Umlenkrolle (12) angeordnet ist, über das eine Kette (13) geführt ist, deren freies Ende an der Mastkletterbühne (4) angreift.

2. Anordnung nach Anspruch 1, **dadurch gekennzeichnet, dass** Signalmast (1) und Aufzugsmast (3) in Gleisrichtung hintereinander angeordnet sind.

3. Anordnung nach Anspruch 1 oder 2, **dadurch gekennzeichnet, dass** die Mastkletterbühne (4) mit ihrer Umwehrung (9) zusammenklappbar ausgebildet ist.

4. Anordnung nach einem der Ansprüche 1 bis 3, **dadurch gekennzeichnet, dass** der Aufzugsmast (3) an einem Ende einer Lagerstrebe (14) abgestützt ist, deren anderes Ende mit dem Fundament (15) des Signalmastes (1) verbunden ist.

5. Anordnung nach einem der Ansprüche 1 bis 4, **dadurch gekennzeichnet, dass** der Signalmast (1) und der Aufzugsmast (3) durch eine Kopplungsbrücke (16) miteinander verbunden sind.

## Claims

1. An arrangement for railway signaling systems comprising a signal mast (1) and a mast climbing platform (4) having a safety guard (9), **characterized in that** the mast climbing platform (4) is supported on the signal mast (1) via rollers (7), and a hydraulic drive has a hydraulic cylinder (10) in which a piston rod (11) is guided, on the upper end of which a deflection roller (12) is arranged over which a chain (13) is guided, the free end of which engages on the mast climbing platform (4).

2. The arrangement according to claim 1, **characterized in that** the signal mast (1) and the elevator mast (3) are arranged one behind the other in the direction of the track.

3. The arrangement according to claim 1 or 2, **characterized in that** the mast climbing platform (4) including its safety guard (9) is designed in a foldable manner.

4. The arrangement according to any one of claims 1 to 3, **characterized in that** the elevator mast (3) is supported on one end of a bearing strut (14), the other end of which is connected to the foundation (15) of the signal mast (1).

5. The arrangement according to any one of claims 1 to 4, **characterized in that** the signal mast (1) and the elevator mast (3) are connected to one another by a coupling bridge (16).

## Revendications

1. Agencement de systèmes de signalisation ferroviaire avec un mât de signalisation (1) et une plateforme élévatrice sur mât (4) avec un dispositif de protection (9),
**caractérisé en ce que** la plateforme élévatrice sur mât (4) est en appui via des rouleaux (7) sur le mât de signalisation (1) et qu'un entraînement hydraulique présente un cylindre hydraulique (10) dans lequel une tige de piston (11) est guidée à l'extrémité supérieure de laquelle une poulie de renvoi (12) est disposée via laquelle une chaîne (13) est guidée dont l'extrémité libre est en prise avec la plateforme élévatrice sur mât (4).

2. Agencement selon la revendication 1, **caractérisé en ce que** le mât de signalisation (1) et le mât élévateur (3) sont disposés l'un derrière l'autre dans le sens de la voie.

3. Agencement selon la revendication 1 ou 2, **caractérisé en ce que** la plateforme élévatrice sur mât (4) avec son dispositif de protection (9) est réalisée de manière repliable.

4. Agencement selon l'une des revendications 1 à 3, **caractérisé en ce que** le mât élévateur (3) est en appui à une extrémité d'une entretoise de logement (14) dont l'autre extrémité est reliée à la fondation (15) du mât de signalisation (1).

5. Agencement selon l'une des revendications 1 à 4, **caractérisé en ce que** le mât de signalisation (1) et le mât élévateur (3) sont reliés l'un à l'autre par un pont de couplage (16).
